# EUROPÄISCHE PATENTSCHRIFT

(11) **EP 2 090 667 B1**
(45) Veröffentlichungstag und Bekanntmachung des Hinweises auf die Patenterteilung: **15.06.2011**
(21) Anmeldenummer: 09000089.4
(22) Anmeldetag: 07.01.2009
(51) Int. Cl.: C21D 1/52, C21D 9/00, C21D 11/00, F27B 9/00, F27B 9/36, F27B 9/40, F27D 19/00, C21D 1/08

(54) **Vorrichtung und Verfahren zur Erwärmung von Werkstücken**
Device and method for heating workpieces
Dispositif et procédé destinés au chauffage de pièces usinées

(30) Priorität: 25.01.2008 DE 102008006248
(43) Veröffentlichungstag der Anmeldung: 19.08.2009
(73) Patentinhaber: Schwartz, Eva, 52066 Aachen (DE)
(72) Erfinder: Schwartz, Rolf-Josef, 52152 Simmerath (DE)
(74) Vertreter: Jostarndt, Hans-Dieter

(56) Entgegenhaltungen:
- EP-A- 0 757 307
- EP-A- 1 714 761
- DE-A1- 3 202 476
- JP-A- 4 221 026
- JP-A- 6 057 323
- JP-A- 58 067 831
- JP-A- 60 013 030
- JP-A- 61 041 720

## Beschreibung

Die Erfindung betrifft eine Vorrichtung zur Erwärmung von Werkstücken, umfassend ein Transportmittel, mit welchem die Werkstücke hintereinander und/oder nebeneinander durch eine Erwärmungseinrichtung transportierbar sind. Ferner sieht die Vorrichtung mehrere Brennerdüsen zur Erwärmung der Werkstücke auf dem Transportweg durch die Erwärmungseinrichtung vor.

Die Erfindung betrifft ferner ein Verfahren zur Erwärmung von Werkstücken mit der genannten Vorrichtung.

Um Werkstücke einer Wärmebehandlung In einem Ofen zu unterziehen, können diese auf Transportrollen abgelegt werden, mit denen die Werkstücke von einer Beschickungsöffnung durch eine Erwärmungseinrichtung zu einer Entnahmeöffnung transportiert werden. Die Werkstücke werden auf diesem Transportweg auf eine vorgegebene Zieltemperatur erwärmt. Bei den Werkstücken kann es sich beispielsweise um Gegenstände aus Metall, Glasplatten oder Keramikteile handeln. Vielfach werden für diese Zwecke Rollenherdöfen verwendet.

Bei dieser Art der Erwärmung kommt es zunehmend auf den Nutzungsgrad des Brennstoffs sowie auf den Platzbedarf der Anlage an. In den Öfen wird für die Erwärmung der Werkstücke hauptsächlich infrarote Strahlung oder Konvektion verwendet, wodurch die Einsatzfähigkeit der Öfen beschränkt ist. Infrarotwärme ist bei überwiegend blanken Bauteilen aufgrund deren Reflexion nur sehr langsam zu übertragen, was lange Öfen mit entsprechendem Platzbedarf erfordert. Wird dagegen Konvektionswärme verwendet, indem beispielsweise heiße und durch Ventilatoren beschleunigte Luft in einen Ofen geleitet wird, lässt sich die Konvektionswärme nur bis etwa 750°C wirtschaftlich übertragen. Die Baugrößen dieser Öfen und damit auch die Kosten sind relativ hoch.

Jet-, Pralldüsen- oder Impingement-Erwärmung mit Luft-Gas-Gemisch oder auch Oxifuel sind ebenfalls bekannt. Beispielsweise offenbart die deutsche Patentschrift DE 10 2004 028 236 B3 ein Verfahren zur Erwärmung von Werkstücken vor der Umformung, bei dem in einem Düsenfeld Prallstrahlen verwendet werden, um ein Werkstück mit einem Fluid konvektiv zu erwärmen.

Aus der europäischen Patentanmeldung EP 1 816 219 A1 ist ferner ein Verfahren zur Wärmebehandlung von Stahlbändern mittels direkter Flammenbeheizung bekannt. Die Erwärmung eines Stahlbands erfolgt durch mehrere Boosterbrenner, die senkrecht zur Bandoberfläche angeordnet sind, wobei die von den Brennern erzeugten Flammen den gesamten Querschnitt des Stahlbands einhüllen. Innerhalb der Flammen wird die Stöchiometrie in Abhängigkeit von der Ausgangstemperatur und der Zieltemperatur definiert. Durch die Hüllflammen wird so eine gleichmäßige und definierte Erwärmung des Stahlbands erreicht, das kontinuierlich durch den Ofen bewegt wird.

Nach DE 3202476 A1 sind Mittel vorgesehen zum Detektieren, ob auf dem Transportorgan im Ofen Brenngut vorhanden ist, Mittel zum proportional zu der Transportgeschwindigkeit durch den Ofen Abgeben von Zeitgeber- signalen, und Mittel zum Öffnen und Schließen eines oder mehrerer Gasventile unter Steuerung der Detektionsmittel und der Zeitgebersignale.

Die bekannten Verfahren und ihre zugehörigen Öfen besitzen jedoch allgemein den Nachteil, dass sie nicht selektiv die jeweilige Form eines Werkstücks berücksichtigen können. Düsen feuern also zu einem Großteil in Bereiche des Ofens, in denen sich kein Werkstück befindet, so dass bis zu 80% der erzeugten Brennerenergie ungenutzt bleiben.

Aufgabe der Erfindung ist es daher, eine Erwärmungsvorrichtung und ein zugehöriges Erwärmungsverfahren zu schaffen, mit dem beliebig geformte Bauteile wirtschaftlich und auf kleinem Bauraum gleichmäßig erwärmt werden können, Erfindungsgemäß wird diese Aufgabe durch eine Erwärmungsvorrichtung mit den Merkmalen des unabhängigen Anspruchs 1 gelöst. Vorteilhafte Weiterbildungen der Vorrichtung ergeben sich aus den Unteransprüchen 2-10. Die Aufgabe wird ferner durch ein Verfahren nach Anspruch 11 gelöst. Vorteilhafte Ausführungsformen des Verfahrens ergeben sich aus den Unteransprüchen 12-16.

Die Erfindung sieht eine Vorrichtung zur Erwärmung von Werkstücken, umfassend ein Transportmittel, mit welchem die Werkstücke hintereinander und/oder nebeneinander durch eine Erwärmungseinrichtung transportierbar sind, vor. Die Erwärmungseinrichtung umfasst ferner mehrere Brennerdüsen zur Erwärmung der Werkstücke auf dem Transportweg durch die Erwärmungseinrichtung. Erfindungsgemäß sind die Brennerdüsen durch eine Steuereinheit getrennt voneinander zu- und abschaltbar. Die gesamte Erwärmungseinrichtung kann allein stehend ausgeführt sein, oder sie ist beispielsweise vor oder hinter einem weiteren Ofen positioniert.

Vorzugsweise weist die Vorrichtung Detektionsmittel zur Bestimmung der ungefähren Umrisse und der Position der Werkstücke in der Erwärmungseinrichtung auf, wobei die Detektionsmittel in Verbindung mit der Steuereinheit der Brennerdüsen stehen. Bei den Detektionsmitteln kann es sich beispielsweise um mehrere Lichtschranken, induktive Sensoren und/oder eine Bilderkennungseinrichtung handeln. Die Vorrichtung weist ferner Mittel zur Bestimmung der Transportgeschwindigkeit der Werkstücke auf, wobei diese Mittel ebenfalls in Verbindung mit der Steuereinheit der Brennerdüsen stehen.

In einem Ausführungsbeispiel der Erfindung weist die Erwärmungseinrichtung wenigstens einen Brennerkasten auf, in dem sich jeweils mehrere Brennerdüsen befinden, die von einem Brenner gespeist werden. Ein Brenner wird vorzugsweise mit einem gasförmigen Brennstoff und einer Sauerstoffanreicherung betrieben. Dabei kann die Sauerstoffanreicherung nach dem Druckwechselverfahren betrieben werden.

Ein Brenner ist beispielsweise mit einer Pilotflamme oder einem Hochspannungszündstab zündbar. Die Überwachung eines Brenners kann mit einer UV-Zelle oder einem Ionisationsstab erfolgen.

Von der Erfindung umfasst ist ferner ein Verfahren zur Erwärmung von Werkstücken, bei dem die Werkstücke mit einem Transportmittel hintereinander und/oder nebeneinander durch eine Erwärmungseinrichtung transportiert werden, wobei mehrere Brennerdüsen die Werkstücke auf dem Transportweg durch die Erwärmungseinrichtung erwärmen. Das erfindungsgemäße Verfahren zeichnet sich dadurch aus, dass die Brennerdüsen während des Transports der Werkstücke durch die Erwärmungseinrichtung durch eine Steuereinheit getrennt voneinander zu- und abgeschaltet werden, wobei diejenigen Brennerdüsen zugeschaltet werden, welche sich auf dem Transportweg der Werkstücke im Bereich der Konturen der Werkstücke befinden, während diejenigen Brennerdüsen abgeschaltet werden, welche sich auf dem Transportweg der Werkstücke außerhalb der Konturen der Werkstücke befinden.

Vorzugsweise bestimmen Detektionsmittel der Erwärmungseinrichtung die ungefähren Umrisse und die Position der Werkstücke in der Erwärmungseinrichtung, und diese Informationen werden von den Detektionsmitteln an die Steuereinheit der Brennerdüsen übermittelt. Ferner wird die Transportgeschwindigkeit der Werkstücke bestimmt, und diese Information über die Transportgeschwindigkeit wird ebenfalls an die Steuereinheit der Brennerdüsen übermittelt. In diesem Fall sieht das Verfahren vor, dass die Steuereinheit aus den Informationen über die ungefähren Umrisse und/oder die Position der Werkstücke in der Erwärmungseinrichtung (10) und der Information über die Transportgeschwindigkeit der Werkstücke bedarfsweise die Brennerdüsen zu- und abschaltet.

Alternativ kann die Steuereinheit die Brennerdüsen auch nach einem in der Steuereinheit hinterlegten Schema zu- und abschalten.

Die Erfindung löst die Aufgabe der Erfindung auf vorteilhafte Weise, da sie die Brennerfunktion einer Erwärmungseinrichtung selektiv auf die Form und Position der zu erwärmenden Werkstücke abstimmen kann. Durch die selektive Steuerung wird kein Brenngas in Bereichen verwendet, in denen sich kein Wärmgut befindet. Durch die optimale Anordnung des Düsenabstandes sowohl zueinander als auch zum Wärmgut wird ferner eine hohe Ausbeute der Brenngasenergie sichergestellt.

Weitere positive Effekte ergeben sich aus der deutlich verringerten CO₂- und NOₓ-Emmission. Die Erfindung nutzt dabei auch auf günstige Weise den ohnehin vorhandenen Antrieb der Transportrollen des Härteofens zum Transport des Gutes.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: ein Ausführungsbeispiel der erfindungsgemäßen Erwärmungsvorrichtung in einem Querschnitt;
- Fig. 2: eine schematische Darstellung der Erwärmungsvorrichtung aus Figur 1 mit vier Brennerkästen in einem Längsschnitt; und
- Fig. 3: eine schematische Draufsicht auf Werkstücke beim Transport durch einen Ofen.

In Fig. 1 ist ein Ausführungsbeispiel der erfindungsgemäßen Erwärmungsvorrichtung 10 für Werkstücke in einem Querschnitt dargestellt. Bei den beispielhaft dargestellten Werkstücken 20, 20' und 20" handelt es sich um flache Blechplatinen, die in einem Ofen 10 auf eine Zieltemperatur erwärmt werden. Das Wärmgut kann jedoch auf jegliche Arten ausgebildet sein und weist üblicherweise starke Querschnittsänderungen und damit unterschiedliche Formen auf.

Die Werkstücke 20, 20' und 20" werden auf einem Transportmittel 30 durch die Erwärmungseinrichtung 10 transportiert, wobei beispielsweise mehrere rotierende Transportrollen hintereinander angeordnet sind, welche die Werkstücke kontinuierlich durch den Ofen transportieren. Die Transportrollen des Transportmittels 30 sind so ausgebildet, dass sie den mechanischen und thermischen Anforderungen genügen. Dabei müssen sie insbesondere hohen Temperaturen von bis zu 1500°C sowie starken Temperaturwechseln innerhalb der Vorrichtung standhalten, was beispielsweise durch keramische Werkstoffe und/oder Kühlungen in den Antriebswellen erreicht werden kann.

Oberhalb und unterhalb des Transportmittels 30 befinden sich mehrere Brennerkästen, in denen wiederum mehrere Brennerdüsen angeordnet sind. Dabei ist in Fig. 1 ein vorderer Brennerkasten 60 dargestellt, durch den sich zu diesem Zeitpunkt nebeneinander drei Blechplatinen 20, 20' und 20" bewegen. Die einzelnen Brennerdüsen befinden sich jeweils in einem gemeinsamen luft- oder wassergekühlten Kanal, welcher auch als Tragelement der Einzeldüsen dienen kann. Die Brennerdüsen sind durch eine nicht dargestellte Steuerung getrennt voneinander aktivierbar und deaktivierbar. Die Düsen können somit selektiv zu- und abgeschaltet werden. Dabei kann auch vorgesehen sein, dass mehrere Gruppen von Brennerdüsen selektiv zu- und abgeschaltet werden können. In Fig. 1 sind die Düsen 40 in denjenigen Bereichen, in denen sich Blechplatinen 20, 20' und 20" befinden, aktiviert. Die Düsen 50 dagegen, die in Bereichen angeordnet sind, in denen sich keine Blechplatine befindet, sind nicht zugeschaltet.

Die Ansteuerung der einzelnen Brennerdüsen erfolgt vorzugsweise anhand von Signalen mehrerer Sensoren, die Werkstücke auf den Transportmitteln detektieren und in-der Lage sind, die ungefähren Umrisse der einzelnen Werkstücke und ihre Position zu bestimmen. Als Sensoren können beispielsweise Lichtschranken 80 verwendet werden, wie sie in der Fig. 2 am Anfang der Transportstrecke dargestellt sind. Fig. 2 zeigt einen Längsschnitt durch eine Erwärmungseinrichtung gemäß Fig. 1, wobei mehrere Transportrollen 30, 31 und 33 ein Werkstück 20 durch die Vorrichtung bewegen. Alternativ oder ergänzend zu Lichtschranken können jegliche Sensoren eingesetzt werden, mit denen das Vorhandensein und die ungefähre Form eines Gegenstands in einem definierten Bereich detektierbar ist. Beispielsweise können auch induktive Sensoren verwendet werden, welche die Bewegung eines Werkstücks in einem Magnetfeld detektieren. Ferner können Bilderkennungsverfahren eingesetzt werden, bei denen von einer oder mehreren Kameras Bilder von Bereichen der Vorrichtung aufgenommen und ausgewertet werden, um Gegenstände in den aufgenommenen Bereichen zu erkennen. Mit Bilderkennungsverfahren lassen sich besonders gut die Umrisse von Gegenständen bestimmen.

Die Sensoren 80 detektieren die Blechplatinen 20, 20' und 20" und senden entsprechende Signale an eine nicht dargestellte Steuereinheit, wobei die Signale Informationen darüber enthalten, in welchen Bereichen auf dem Transportmittel ein oder mehrere Werkstücke erfasst wurden. Dabei können auch Konturen der Werkstücke erfasst werden. Die Steuereinheit verwendet diese Signale und vorzugsweise auch Informationen über die Transportgeschwindigkeit der Werkstücke, um gezielt diejenigen Brennerdüsen anzusteuern, die sich oberhalb und/oder unterhalb des Transportweges des jeweiligen Werkstücks befinden. Werden zwei Blechplatinen nebeneinander aufgelegt, werden die ungefähren Umrisse der Blechplatinen durch die Sensoren erfasst und durch die Steuereinheit diejenigen Brennerdüsen nicht aktiviert, die sich im Zwischenraum zwischen den beiden Platinen oder daneben befinden. Um eine möglichst exakte Zuschaltung zu ermöglichen, sollten ausreichend viele Sensoren vorgesehen sein. Ferner sollte die Transportgeschwindigkeit der Werkstücke ebenfalls berücksichtigt werden, so dass die ersten Brennerdüsen nach Durchlaufen der Platinenkontur bereits wieder abgeschaltet werden können, während weitere Brennerdüsen erst zugeschaltet werden, sobald eine Platine die jeweilige Transportposition erreicht hat, die von der Steuereinheit errechnet wurde.

Dem Längsschnitt in Fig. 2 ist zu entnehmen, dass die Erwärmungsvorrichtung beispielsweise vier Brennerkästen 60, 61, 70 und 71 aufweist, von denen jeweils zwei oberhalb und unterhalb der Transportrollen 31, 32 und 33 des Transportmittels 30 angeordnet sind. In Transportrichtung sind jeweils zwei Brennerkästen hintereinander angeordnet, es können jedoch auch weitere Brennerkästen vorgesehen sein. Dabei sind die beiden Reihen aus Brennerkästen vorzugsweise versetzt zueinander angeordnet, so dass die oberen Brennerkästen 60 und 61 versetzt zu den unteren Brennerkästen 70 und 71 angeordnet sind. Die Erwärmung kann jedoch auch mit nur einem Brennerkasten bzw. Brennerkanal erfolgen, in dem mehrere Brennerdüsen selektiv zuschaltbar sind. Vorzugsweise hat ein Brennerkasten eine rechteckige Form, er kann jedoch beispielsweise auch rund oder oval ausgeführt sein. Die Größe des Brennerkastens ist dabei stets so groß, dass eine oder mehrere Brennerdüsen eingebaut werden können.

Als Material für einen Brennerkasten wird beispielsweise Keramik oder Metall verwendet, deren Eigenschaften entsprechend der zu erwartenden Umgebungstemperaturen gewählt sind. Ferner sollte ein Brennerkasten hohen Temperaturen und Temperaturschwankungen standhalten, was beispielsweise bei Faserverbundkeramiken gegeben ist. Die Brenngasleitungen zu den einzelnen Brennerdüsen werden beispielhaft durch einen Brennerkanal, welcher durch hindurchströmende Frischluft gekühlt ist, geführt, um ein vorzeitiges thermisches Aufspalten des Brenngases zu vermeiden.

Die Erwärmungsvorrichtung 10 kann fest mit einem Härteofen verbunden sein. In besonderer Ausbildungsweise handelt es sich bei der Erwärmungsvorrichtung jedoch um eine mobile Einheit, die nicht fest an eine Ofenanlage gebunden ist, sondern auch für verschiedene Öfen verwendet werden kann, um die Leistungsfähigkeit des jeweiligen Ofens als Booster zu verbessern.

In einem Ausführungsbeispiel der Erfindung wird die Erwärmungseinrichtung beispielsweise hinter einem Härteofen eingesetzt, um partiell eine besondere Erwärmung oder Kühlung des Gutes zu erzielen. Dies kann beispielsweise der Fall sein, wenn Zonen höherer oder geringerer Härte oder Dehnung nach dem Formhärtevorgang erzielt werden sollen.

Beim Erwärmungsvorgang werden eine oder mehrere Platinen 20, 20' und 20" manuell oder maschinell auf die Transportrollen 31, 32 und 33 gefahren und durch die Vorrichtung bewegt, wie es in Fig. 3 in einer Draufsicht dargestellt ist. Dabei wird die Belegung der Lichtschranken 80, welche sich genau in einer Linie mit den Brennerdüsen befinden, gemessen. Gleichzeitig wird die Geschwindigkeit der Blechplatinen durch Inkrementalgeber der Rollenantriebe oder durch ein Bildinspektionssystem gemessen. Bevor die Bleche die Brennerreihen erreichen, durchfahren sie somit einzelne Lichtstrahlen, welche in Kombination mit der Fahrgeschwindigkeit die Ein- und Ausschaltzustände der einzelnen Brenner bewirken, was von der Steuereinheit der Brennerdüsen anhand der zur Verfügung stehenden Informationen errechnet wird. Bewegen sich nun die Platinen durch die Erwärmungsvorrichtung, zünden die Brennerdüsen 40, welche durch die Platinenkontur belegt sind, während Brennerdüsen 50, welche nicht durch die Platinenkontur belegt sind, abgeschaltet bleiben. Die Brennerdüsen 40 bleiben solange aktiviert, bis die Kontur wieder frei wird. Dann schalten die Brenner wieder ab. Durch diese selektive Ansteuerung der Brennerdüsen lassen sich erhebliche Mengen an Brennstoff einsparen.

Falls Werkstücke automatisiert und/oder stets in gleichen Abständen zueinander in die Erwärmungseinrichtung 10 eingebracht werden, besteht ferner die Möglichkeit, die einzelnen Brennerdüsen nach einem in der Steuereinheit hinterlegten festen Schema zu- und abzuschalten. In diesem Fall ergeben sich die Position und die Umrisse aus dem definierten Programmschema, so dass die Steuereinheit die Brennerdüsen ohne die Verwendung von Sensorsignalen ansteuern kann. Die Transportgeschwindigkeit kann dabei ebenfalls schon fest vorgegeben und damit bekannt sein.

Eine weitere Ausbildung der Erfindung beinhaltet die Reduzierung des Stickstoffballastes, welcher bei der Verbrennung mit Luft einen erheblichen Teil der erzeugten Wärme für sich verbraucht und der Guterwärmung nicht zur Verfügung steht. Dies wird im Brenner durch Einsatz von reinem Sauerstoff oder einer mit Sauerstoff angereicherten Luft z.B. von 90%O₂ + 10%N₂ erreicht. Die Sauerstoffanreicherung wird vorzugsweise nach dem Druckwechsefverfahren betrieben. Dies ist aus ökonomischen Gründen der bevorzugte Prozess, da die Reinheit des Sauerstoffs von untergeordneter Bedeutung ist.

Durch diese Verbesserung der Verbrennung kann die Brenntemperatur von ca. 1800°C auf 2800°C erhöht werden, was sich direkt auf die Wärmeübergangszahl a auswirkt. Des Weiteren kann die Flammengeschwindigkeit von ca. 1m/s auf ca.10m/s erhöht werden, was sich ebenso positiv auf die Wärmeübergangszahl auswirkt.

Die Zündung der Brenner kann mit elektrischer Zündspannung oder mit einer Pilotflamme erfolgen. Die erforderliche Sichemeitsüberwachung wird beispielsweise mit einer UV-Zelle oder vorzugsweise mit einem Ionisationsstab durchgeführt. Dieser kann ausschließlich für den Pilotbrenner oder aber für jeden Brenner einzeln ausgeführt sein. Die Brennersteuerung kann ferner nacheinander von der permanent brennenden Pilotflamme oder mit einem Zündtransformator und Zündstab für jeden Einzelbrenner erfolgen.

Für die Ein/Aus-Steuerung der Brenner können Vielfach-Busventile verwendet werden. Diesen Ventilen ist eine Sicherheitsventilstrecke vorgeschaltet, welche vorteilhafterweise mit einem Dichtheitskontrollsystem entsprechend EN 746 ff ausgestattet ist.

Um die Erwärmungsvorrichtung 10 bei verschiedenen Öfen mit unterschiedlicher Länge und Breite einsetzen zu können, kann die Anzahl und Länge der einzusetzenden Düsenkörper gezielt gewählt werden. Beispielsweise können mehrere Düsenkörper an der Vorrichtung angekoppelt und entkoppelt werden. In einem weiteren Ausführungsbeispiel der Erfindung kann die mögliche Arbeitslänge der Erwärmungseinrichtung eingestellt werden.

Die beispielhafte Vorrichtung kann zur Vorwärmung von Blechplatinen für B-Säulen von Personenkraftwagen von Raumtemperatur auf ca. 500°C dienen, welche anschließend in einem Rollenherdhärteofen auf ca. 950°C erwärmt und dann in einem gekühlten Werkzeug geformt und abgeschreckt (gehärtet) werden. Der dazu häufig verwendete Vergütungsstahl Ist von beiden Seiten mit einer ca. 30µm dicken Aluminiumschicht versehen, welche einen Emissionsfaktor von nur 10% aufweist. Dieses Aluminium muss bei ca. 500°C, also unterhalb der Schmelztemperatur, erwärmt werden, damit es sowohl oxidiert als auch in den Grundstahl diffundiert. Oftmals sind Zink oder Silizium dem Aluminium zulegiert. Die übliche Blechdicke liegt zwischen 0,5 bis 4mm. Die Durchsatzmengen liegen bei ca. 3 bis 5 Tonnen Stahl pro Stunde. Nach der Diffusion und Oxidation kann die Platine schnellstmöglich mit dem nun hervorragenden Emissionsfaktor von ca. 80% auf die Endtemperatur erwärmt werden. Dies kann ohne die Gefahr einer Schmelzphase der Aluminiumbeschichtung erfolgen, welche oftmals zu Rollenschäden im Härteofen führt.

Darüber hinaus kann mit der Vorrichtung ein vorher blankes Stahlblech in seiner Oberfläche so mattgeglüht werden, dass eine lose Zunderschicht vermieden werden kann. Der Wärmeübergang durch Strahlung ist im nachfolgenden Schutzgas-Härteofen jedoch hoch genug.

Eine besondere Anwendung der Erfindung ist das nachträgliche Einbauen vor oder hinter vorhandenen Öfen, um deren Produktionsleistung in wirtschaftlicher Form zu steigern. Dies wird bereits häufig für Stahlband-Glühanlagen ausgeführt, hat jedoch bei üblichen Erwärmungseinrichtungen den Nachteil, dass die einzelnen Brenner nicht selektiv der Gutform angepasst werden können, was zu erheblicher Verringerung des feuerungstechnischen Wirkungsgrades führt.

### Bezugszeichenliste:

- 10: Erwärmungseinrichtung
- 20, 20', 20": Werkstück, Wärmgut, Blechplatine
- 30: Transporteinrichtung, Transportmittel
- 31, 32, 33: Transportrolle
- 40: Brennerdüse, eingeschaltet
- 50: Brennerdüse, ausgeschaltet
- 60, 61: Brennerkasten oben
- 70, 71: Brennerkasten unten
- 80: Sensor, Lichtschranke

## Patentansprüche

1. Vorrichtung zur Erwärmung von Werkstücken (20;20';20"), umfassend ein Transportmittel (30), mit welchem die Werkstücke (20;20';20") hintereinander und/oder nebeneinander durch eine Erwärmungseinrichtung (10) transportierbar sind, und mehrere Brennerdüsen (40;50) zur Erwärmung der Werkstücke (20;20';20") auf dem Transportweg durch die Erwärmungseinrichtung (10), wobei die Brennerdüsen (40;50) durch eine Steuereinheit getrennt voneinander zu- und abschaltbar sind,
**dadurch gekennzeichnet,**
**dass** die Brennerdüsen (40;50) durch die Steuereinheit in Abhängigkeit von ungefähren Umrissen und einer Position der Werkstücke (20;20';20") in der Erwärmungseinrichtung getrennt voneinander zu- und abschaltbar sind.

2. Vorrichtung nach Anspruch 1,
**dadurch gekennzeichnet,**
**dass** die Vorrichtung (10) Detektionsmittel zur Bestimmung der ungefähren Umrisse und der Position der Werkstücke (20;20';20") in der Erwärmungseinrichtung (10) aufweist, wobei die Detektionsmittel in Verbindung mit der Steuereinheit der Brennerdüsen (40;50) stehen.

3. Vorrichtung nach Anspruch 2,
**dadurch gekennzeichnet,**
**dass** die Vorrichtung (10) als Detektionsmittel mehrere Lichtschranken (80), induktive Sensoren und/oder eine Bilderkennungseinrichtung aufweist.

4. Vorrichtung nach einem der Ansprüche 2 und 3,
**dadurch gekennzeichnet,**
**dass** die Vorrichtung (10) Mittel zur Bestimmung der Transportgeschwindigkeit der Werkstücke (20;20';20") aufweist, wobei diese Mittel in Verbindung mit der Steuereinheit der Brennerdüsen (40;50) stehen.

5. Vorrichtung nach einem der Ansprüche 1 bis 4,
**dadurch gekennzeichnet,**
**dass** die Erwärmungseinrichtung (10) wenigstens einen Brennerkasten (60;61;70;71) aufweist, in dem sich jeweils mehrere Brennerdüsen (40;50) befinden, die von einem Brenner gespeist werden.

6. Vorrichtung nach Anspruch 5,
**dadurch gekennzeichnet,**
**dass** ein Brenner mit einem gasförmigen Brennstoff und einer Sauerstoffanreicherung betrieben wird.

7. Vorrichtung nach Anspruch 6,
**dadurch gekennzeichnet,**
**dass** die Sauerstoffanreicherung nach dem Druckwechselverfahren betrieben wird.

8. Vorrichtung nach einem der Ansprüche 5 bis 7,
**dadurch gekennzeichnet,**
**dass** ein Brenner mit Pilotflamme oder Hochspannungszündstab zündbar ist.

9. Vorrichtung nach einem der Ansprüche 5 bis 8,
**dadurch gekennzeichnet**
**dass** die Überwachung eines Brenners mit UV-Zelle oder mit Ionisationsstab erfolgt.

10. Vorrichtung nach einem der Ansprüche 1 bis 9,
**dadurch gekennzeichnet,**
**dass** die Erwärmungseinrichtung (10) allein stehend ist oder vor oder hinter einem weiteren Ofen positioniert ist.

11. Verfahren zur Erwärmung von Werkstücken (20;20';20"), bei dem die Werkstücke (20;20';20") mit einem Transportmittel (30) hintereinander und/oder nebeneinander durch eine Erwärmungseinrichtung (10) transportiert werden, wobei mehrere Brennerdüsen (40;50) die Werkstücke (20;20';20") auf dem Transportweg durch die Erwärmungseinrichtung (10) erwärmen, und die Brennerdüsen (40;50) während des Transports der Werkstücke (20;20';20") durch die Erwärmungseinrichtung (10) durch eine Steuereinheit getrennt voneinander zu- und abgeschaltet werden,
**dadurch gekennzeichnet,**
**dass** die Brennerdüsen (40;50) während des Transports der Werkstücke (20;20';20") durch die Erwärmungseinrichtung (10) in Abhängigkeit von ungefähren Umrissen und einer Position der Werkstücke (20;20';20") in der Erwärmungseinrichtung durch die Steuereinheit getrennt voneinander zu- und abgeschaltet werden, wobei diejenigen Brennerdüsen (40) zugeschaltet werden, welche sich auf dem Transportweg der Werkstücke (20;20';20") im Bereich der Konturen der Werkstücke (20;20';20") befinden, während diejenigen Brennerdüsen (50) abgeschaltet werden, welche sich auf dem Transportweg der Werkstücke (20;20';20") außerhalb der Konturen der Werkstücke (20;20';20") befinden.

12. Verfahren nach Anspruch 11,
**dadurch gekennzeichnet,**
**dass** Detektionsmittel die ungefähren Umrisse und die Position der Werkstücke (20;20';20") in der Erwärmungseinrichtung (10) bestimmen, und diese Informationen von den Detektionsmitteln an die Steuereinheit der Brennerdüsen (40;50) übermittelt werden.

13. Verfahren nach Anspruch 12,
**dadurch gekennzeichnet,**
**dass** die ungefähren Umrisse und/oder die Position der Werkstücke (20;20';20") in der Erwärmungseinrichtung (10) durch mehrere Lichtschranken (80), induktive Sensoren und/oder eine Bilderkennungseinrichtung bestimmt werden.

14. Verfahren nach einem der Ansprüche 11 bis 13,
**dadurch gekennzeichnet,**
**dass** die Transportgeschwindigkeit der Werkstücke (20;20';20") bestimmt wird, und diese Information über die Transportgeschwindigkeit an die Steuereinheit der Brennerdüsen (40;50) übermittelt wird.

15. Verfahren nach Anspruch 14,
**dadurch gekennzeichnet,**
**dass** die Steuereinheit aus den Informationen über die ungefähren Umrisse und/oder die Position der Werkstücke (20;20';20") in der Erwärmungseinrichtung (10) und der Information über die Transportgeschwindigkeit der Werkstücke (20;20';20") bedarfsweise die Brennerdüsen (40;50) zu- und abschaltet.

16. Verfahren nach einem der Ansprüche 11 bis 15,
**dadurch gekennzeichnet,**
**dass** die Steuereinheit die Brennerdüsen (40;50) nach einem in der Steuereinheit hinterlegten Schema zu- und abschaltet.

## Claims

1. A device for heating up workpieces (20; 20'; 20"), comprising a transport means (30) with which the workpieces (20; 20'; 20") can be transported one after the other and/or next to each other through a heating device (10), and comprising several burner nozzles (40; 50) for heating up the workpieces (20; 20'; 20") during the transport through the heating device (10), whereby the burner nozzles (40; 50) can be switched on and off separately from each other by means of a control unit,
**characterized in that**
the burner nozzles (40; 50) can be switched on and off separately from each other by means of the control unit as a function of the approximate contours and the position of the workpieces (20; 20'; 20") in the heating device.

2. The device according to Claim 1,
**characterized in that**
the device (10) has detection means for ascertaining the approximate contours and the position of the workpieces (20; 20'; 20") in the heating device (10), whereby the detection means is in communication with the control unit of the burner nozzles (40; 50).

3. The device according to Claim 2,
**characterized in that**,
as the detection means, the device (10) has several light barriers (80), inductive sensors and/or an image-recognition system.

4. The device according to either Claim 2 or 3,
**characterized in that**
the device (10) has means for ascertaining the transport speed of the workpieces (20; 20'; 20"), whereby these means are in communication with the control unit of the burner nozzles (40; 50).

5. The device according to one of Claims 1 to 4,
**characterized in that**
the heating device (10) has at least one burner box (60; 61; 70; 71) containing several burner nozzles (40; 50) that are supplied by a burner.

6. The device according to Claim 5,
**characterized in that**
a burner is operated with a gaseous fuel and with an oxygen enrichment unit.

7. The device according to Claim 6,
**characterized in that**
the oxygen enrichment unit is operated according to the pressure swing process.

8. The device according to one of Claims 5 to 7,
**characterized in that**
a burner can be ignited with a pilot flame or with a high-voltage igniter.

9. The device according to one of Claims 5 to 8,
**characterized in that**
a burner is monitored by means of a UV cell or an ionization bar.

10. The device according to one of Claims 1 to 9,
**characterized in that**
the heating device (10) is a stand-alone device or else it is positioned upstream or downstream from another oven.

11. A method for heating up workpieces (20; 20'; 20"), in which the workpieces (20; 20'; 20") are transported by a transport means (3) one after the other and/or next to each other through a heating device (10), whereby several burner nozzles (40; 50) heat up the workpieces (20; 20'; 20") during the transport through the heating device (10), and the burner nozzles (40; 50) are switched on and off separately from each other by means of a control unit during the transport of the workpieces (20; 20'; 20") through the heating device (10),
**characterized in that**
the burner nozzles (40; 50) are switched on and off separately from each other by means of a control unit during the transport of the workpieces (20; 20'; 20") through the heating device (10) as a function of the approximate contours and the position of the workpieces (20; 20'; 20") in the heating device, whereby the burner nozzles (40) that are switched on are the ones that are in the vicinity of the contours of the workpieces (20; 20'; 20"), while the burner nozzles (50) that are switched off are the ones that are outside of the contours of the workpieces (20; 20'; 20") during the transport of the workpieces (20; 20'; 20").

12. The method according to Claim 11,
**characterized in that**
detection means ascertain the approximate contours and the position of the workpieces (20; 20'; 20") in the heating device (10) and this information is transmitted by the detection means to the control unit of the burner nozzles (40; 50).

13. The method according to Claim 12,
**characterized in that**
the approximate contours and/or the position of the workpieces (20; 20'; 20") in the heating device (10) are ascertained by several light barriers (80), inductive sensors and/or an image-recognition system.

14. The method according to one of Claims 11 to 13,
**characterized in that**
the transport speed of the workpieces (20; 20'; 20") is ascertained and this information about the transport speed is transmitted to the control unit of the burner nozzles (40; 50).

15. The method according to Claim 14,
**characterized in that**
the control unit switches the burner nozzles (40; 50) on and off as needed on the basis of the information about the approximate contours and/or the position of the workpieces (20; 20'; 20") in the heating device (10) as well as on the basis of the information about the transport speed of the workpieces (20; 20'; 20").

16. The method according to one of Claims 11 to 15,
**characterized in that**
the control unit switches the burner nozzles (40; 50) on and off according to a regimen stored in the control unit.

## Revendications

1. Dispositif pour chauffer des pièces à usiner (20 ; 20' ; 20"), comprenant un moyen de transport (30) qui permet de faire passer les pièces à usiner (20 ; 20' ; 20") les unes à la suite des autres et/ou côte à côte par un dispositif de chauffage (10), et plusieurs becs de brûleur (40 ; 50) pour chauffer les pièces à usiner (20 ; 20' ; 20") sur le chemin du transport à travers le dispositif de chauffage (10), les becs de brûleur (40 ; 50) pouvant être allumés et éteints indépendamment les uns des autres par une unité de commande, **caractérisé en ce que** les becs de brûleur (40 ; 50) peuvent être allumés et éteints indépendamment les uns des autres par l'unité de commande en fonction de contours approximatifs et d'une position des pièces à usiner (20 ; 20' ; 20") dans le dispositif de chauffage.

2. Dispositif selon la revendication 1, **caractérisé en ce que** le dispositif (10) comporte des moyens de détection pour déterminer les contours approximatifs et la position des pièces à usiner (20 ; 20' ; 20") dans le dispositif de chauffage (10), les moyens de détection étant reliés à l'unité de commande des becs de brûleur (40 ; 50).

3. Dispositif selon la revendication 2, **caractérisé en ce que** le dispositif (10) comporte, en tant que moyens de détection, plusieurs barrières photoélectriques (80), capteurs inductifs et/ou un dispositif de reconnaissance d'images.

4. Dispositif selon l'une des revendications 2 et 3, **caractérisé en ce que** le dispositif (10) comporte des moyens pour déterminer la vitesse de transport des pièces à usiner (20 ; 20' ; 20"), ces moyens étant reliés à l'unité de commande des becs de brûleur (40 ; 50).

5. Dispositif selon l'une des revendications 1 à 4, **caractérisé en ce que** le dispositif de chauffage (10) comporte au moins un bac de brûleur (60 ; 61 ; 70 ; 71) dans lequel se trouvent respectivement plusieurs becs de brûleur (40 ; 50) qui sont alimentés par un brûleur.

6. Dispositif selon la revendication 5, **caractérisé en ce qu'**un brûleur fonctionne avec un combustible gazeux et un enrichissement en oxygène.

7. Dispositif selon la revendication 6, **caractérisé en ce que** l'enrichissement en oxygène fonctionne selon le procédé de changement de pression.

8. Dispositif selon l'une des revendications 5 à 7, **caractérisé en ce qu'**un brûleur peut être allumé avec une flamme pilote ou une barre d'allumage haute tension.

9. Dispositif selon l'une des revendications 5 à 8, **caractérisé en ce que** la surveillance d'un brûleur se fait au moyen d'une cellule UV ou d'une barre d'ionisation.

10. Dispositif selon l'une des revendications 1 à 9, **caractérisé en ce que** le dispositif de chauffage (10) est isolé ou est positionné devant ou derrière un autre four.

11. Procédé pour chauffer des pièces à usiner (20 ; 20' ; 20"), dans lequel un moyen de transport (30) fait passer les pièces à usiner (20 ; 20' ; 20") les unes à la suite des autres et/ou côte à côte par un dispositif de chauffage (10), plusieurs becs de brûleur (40 ; 50) chauffant les pièces à usiner (20 ; 20' ; 20") sur le chemin du transport à travers le dispositif de chauffage (10) et les becs de brûleur (40 ; 50), pendant le transport des pièces à usiner (20 ; 20' ; 20") à travers le dispositif de chauffage (10), étant allumés et éteints indépendamment les uns des autres par une unité de commande, **caractérisé en ce que** les becs de brûleur (40 ; 50), pendant le transport des pièces à usiner (20 ; 20' ; 20") à travers le dispositif de chauffage (10), sont allumés et éteints indépendamment les uns des autres par l'unité de commande en fonction de contours approximatifs et d'une position des pièces à usiner (20 ; 20' ; 20") dans le dispositif de chauffage, les becs de brûleur (40) qui sont allumés étant ceux qui se trouvent sur le chemin du transport des pièces à usiner (20 ; 20' ; 20") dans la zone des contours des pièces à usiner (20 ; 20' ; 20") tandis que les becs de brûleurs (50) qui sont éteints sont ceux qui se trouvent sur le chemin du transport des pièces à usiner (20 ; 20' ; 20") en dehors des contours des pièces à usiner (20 ; 20' ; 20").

12. Procédé selon la revendication 11, **caractérisé en ce que** des moyens de détection déterminent les contours approximatifs et la position des pièces à usiner (20 ; 20' ; 20") dans le dispositif de chauffage (10) et ces informations sont transmises par les moyens de détection à l'unité de commande des becs de brûleur (40 ; 50).

13. Procédé selon la revendication 12, **caractérisé en ce que** les contours approximatifs et/ou la position des pièces à usiner (20 ; 20' ; 20") dans le dispositif de chauffage (10) sont déterminés par plusieurs barrières photoélectriques (80), capteurs inductifs et/ou un dispositif de reconnaissance d'images.

14. Procédé selon l'une des revendications 11 à 13, **caractérisé en ce que** la vitesse de transport des pièces à usiner (20 ; 20' ; 20") est déterminée et cette information sur la vitesse de transport est transmise à l'unité de commande des becs de brûleur (40 ; 50).

15. Procédé selon la revendication 14, **caractérisé en ce que** l'unité de commande allume et éteint les becs de brûleur (40 ; 50) selon les besoins sur la base des informations sur les contours approximatifs et/ou sur la position des pièces à usiner (20 ; 20' ; 20") dans le dispositif de chauffage (10) et sur la base de l'information sur la vitesse de transport des pièces à usiner (20 ; 20' ; 20").

16. Procédé selon l'une des revendications 11 à 15, **caractérisé en ce que** l'unité de commande allume et éteint les becs de brûleur (40 ; 50) selon un schéma déposé dans l'unité de commande.
